# FASCICULE DE BREVET EUROPEEN

(11) **EP 2 526 250 B1**
(45) Date de publication et mention de la délivrance du brevet: **20.05.2015**
(21) Numéro de dépôt: 11704290.3
(22) Date de dépôt: 14.01.2011
(51) Int. Cl.: E21B 17/07

(54) **DISPOSITIF DE DÉCOUPLAGE POUR COLONNE DE FORAGE, SYSTÈME DE FORAGE COMPORTANT UN TEL DISPOSITIF DE DÉCOUPLAGE, ET UTILISATION D'UN TEL SYSTÈME.**
VORRICHTUNG ZUR ABKOPPLUNG EINES BOHRSTRANGS, BOHRSYSTEM MIT EINER DERARTIGEN ABKOPPLUNGSVORRICHTUNG UND VERWENDUNG EINES DERARTIGEN SYSTEMS
DEVICE FOR UNCOUPLING A DRILL STRING, DRILLING SYSTEM COMPRISING SUCH A UNCOUPLING DEVICE, AND USE OF SUCH A SYSTEM

(30) Priorité: 20.01.2010 FR 1050372
(43) Date de publication de la demande: 28.11.2012
(73) Titulaire: Loriot, Jean-Marc, 94140 Alfortville (FR); Salesse, Christian, 94140 Alfortville (FR)
(72) Inventeur: Salesse, Christian, F-94140 Alfortville (FR); Desmette, Sebastian, B-6041 Gosselies (BE)
(74) Mandataire: Plaçais, Jean Yves
(86) Numéro de dépôt international: PCT/FR2011/050071
(87) Numéro de publication internationale: WO 2011/089346

(56) Documents cités:
- EP-A1- 0 054 091
- WO-A1-2009/135248
- US-A- 4 186 569
- US-A- 4 281 726

## Description

La présente invention est relative à un dispositif de découplage pour colonne de forage, à un système de forage comportant un tel dispositif de découplage, et à l'utilisation d'un tel système.

US 4 281 726 décrit par exemple un joint télescopique de tige de forage.

Une application d'un tel dispositif de découplage se situe dans le forage de puits, tels que des puits pour la production d'huile pétrolière. Dans cette application, le dispositif de découplage est placé par exemple au fond du puits, entre un outil coupant et des tubes d'une colonne de forage. Pendant le forage du puits, un opérateur actionne par exemple un frein en tête de puits pour contrôler la descente de la colonne de forage. L'outil coupant, en appui au fond du puits sur la formation géologique, ne reprend alors qu'une faible portion de la masse des tubes de la colonne de forage.

Cependant, lorsque l'outil coupant attaque une roche de dureté très supérieure à la dureté générale de la formation géologique, il supporte alors un effort de réaction très important dans une direction longitudinale vers la tête du puits. La répétition de ces efforts de réaction extrêmes provoque une usure de l'outil coupant. Or le changement de l'outil coupant est long et très coûteux.

La présente invention a pour but d'éviter que l'outil coupant ne subisse des efforts de réaction élevés dans la direction longitudinale du puits de forage.

Un dispositif de découplage pour colonne de forage selon un mode de réalisation de l'invention comprend dans une direction longitudinale :
- une première structure destinée à être fixé à un tube d'une colonne de forage,
- une deuxième structure destinée à supporter un outil coupant de forage, ladite deuxième structure étant mobile en translation par rapport à la première structure dans la direction longitudinale,
ledit dispositif de découplage **étant caractérisé en ce qu**'il comprend en outre un ensemble pousseur entre ladite première structure et ladite deuxième structure, ledit ensemble pousseur étant adapté pour exercer un effort de poussée sur ladite deuxième structure pour écarter ladite deuxième structure de ladite première structure, ledit effort de poussée étant sensiblement constant pour toute position de la deuxième structure par rapport à la première structure.

Grâce à ces dispositions, le dispositif de découplage se rétracte lorsqu'il reçoit un effort de réaction supérieur à l'effort de poussée. Alors, l'outil coupant se déplace en direction du dispositif de découplage en s'éloignant faiblement du fond de puits, le contact entre l'outil coupant et la formation géologique est réduit, et l'effort de réaction sur l'outil coupant est diminué. De cette manière, l'effort de réaction de la formation géologique sur l'outil coupant est autorégulé par le dispositif de découplage. L'outil coupant ne subit plus d'effort de réaction extrême répété et s'use moins vite.

En outre, le dispositif de découplage a pour effet de filtrer les vibrations provenant de la colonne de forage vers l'outil coupant, et réciproquement provenant de l'outil coupant vers la colonne de forage. La colonne de forage et tout le système de forage est alors sujet à moins de vibrations parasites, ce qui facilite également le contrôle du forage du puits.

De plus, l'effort de poussée du dispositif de découplage étant constant sur une large course de déplacement de la deuxième structure par rapport à la première structure, entre la première position et la deuxième position, le dispositif de découplage possède une raideur intrinsèque très faible. Ainsi, la masse de l'outil coupant suspendu par le dispositif de découplage ne provoque pas elle-même de mode de résonance qui amplifierait les vibrations du système de forage.

Dans divers modes de réalisation du dispositif de découplage pour colonne de forage selon l'invention, on peut éventuellement avoir recours en outre à l'une et/ou à l'autre des dispositions suivantes :
- la deuxième structure est guidée en translation par rapport à la première structure dans la direction longitudinale, et l'ensemble pousseur comprend au moins un mécanisme équilibreur comprenant un organe élastique et un bras de sortie, l'organe élastique produisant un effort élastique proportionnel à une compression de l'organe élastique, le bras de sortie étant relié audit organe élastique et apte à pivoter autour d'un axe de sortie, et un moyen de liaison entre ledit bras de sortie et ladite deuxième structure, pour appliquer ledit effort de poussée à ladite deuxième structure dans ladite direction longitudinale, ledit moyen de liaison comprenant un galet articulé en rotation par rapport au bras de sortie, à distance dudit axe de sortie, et venant en appui sur une surface de liaison reliée à la deuxième structure et sensiblement perpendiculaire à la direction longitudinale ;
- le mécanisme équilibreur comprend en outre :
   -- un organe mobile déplaçable selon la compression de l'organe élastique,
   -- un bras d'entrée articulé en rotation autour d'un axe d'entrée et comprenant une portion d'extrémité en contact avec une surface de l'organe mobile, ledit bras d'entrée étant incliné d'un premier angle par rapport à une direction perpendiculaire à la direction longitudinale,
   -- un pignon d'entrée solidaire dudit bras d'entrée, et
   -- un pignon de sortie solidaire du bras de sortie et en prise avec ledit pignon d'entrée, et
le bras de sortie étant incliné d'un deuxième angle par rapport à la direction longitudinale, ledit deuxième angle étant égal au double dudit premier angle ;
- l'organe mobile est déplaçable en translation selon la direction longitudinale et apte à basculer selon un angle de basculement par rapport à ladite direction longitudinale ;
- les pignons d'entrée et de sortie ont une forme de secteur angulaire, pour réduire l'encombrement du mécanisme équilibreur ;
- l'ensemble pousseur comprend des premier et un deuxième mécanismes équilibreurs, chaque mécanisme équilibreur comprenant un axe de sortie, les axes de sortie étant disposés de manière décalée dans la direction longitudinale l'un par rapport à l'autre, pour réduire une distance radiale perpendiculaire à la direction longitudinale entre lesdits axes de sortie et réduire un encombrement radial perpendiculaire à la direction longitudinale de l'ensemble pousseur ;
- les pignons d'entrée des premier et deuxième mécanismes équilibreurs sont en prise l'un avec l'autre ;
- l'ensemble pousseur comprend une pluralité de modules montés les uns à la suite des autres dans la direction longitudinale entre la première structure et la deuxième structure, chaque module fournissant une partie de l'effort de poussée sur ladite deuxième structure, pour que la somme desdites parties de l'effort de poussée des modules soit égal à l'effort de poussée de l'ensemble pousseur ;
- les modules de la pluralité sont identiques, chaque module fournissant une partie identique de l'effort de poussée ;
- l'ensemble pousseur comprend au moins une tige de tirant traversant tous les modules dans la direction longitudinale et adaptée pour solidariser les modules à la première structure, et chaque module comprend au moins une tige de poussant adaptée pour recevoir ladite partie de l'effort de poussée, la tige de poussant d'un module étant adaptée pour pousser la tige de poussant du module suivant ou pour pousser la deuxième structure avec l'effort de poussée ;
- chaque module comprend un moyen d'expansion adapté pour solidariser le module avec un tube externe solidaire de la première structure ;
- un élément élastique est logé entre chaque tige de poussant et la tige de poussant suivante ;
- chaque module comprend une portion de tube interne et une portion de tube externe entourant la portion de tube interne, et dans lequel :
   -- les portions de tube externe sont solidarisées les unes à la suite des autres et avec la première structure,
   -- les portions de tube interne sont solidarisées les unes à la suite des autres et avec la deuxième structure, et
   -- chaque module fournit ladite partie de l'effort la portion de tube interne dudit module ;
- l'ensemble pousseur est logé dans un volume annulaire s'étendant radialement entre un tube interne destiné à canaliser au moins un fluide à l'intérieur dudit tube interne, et un tube externe solidarisé avec la première structure et enveloppant ledit ensemble pousseur ;
- des éléments de l'ensemble pousseur sont assemblés de manière solidaires l'un avec l'autre par frettage, puis goupillage après frettage, pour pouvoir résister à des contraintes mécaniques s'exerçant sur lesdits éléments assemblés.

L'invention se rapporte également à un système de forage comprenant un dispositif de découplage tel que cité ci-dessus, et comprenant en outre :
- une colonne de forage comprenant au moins un tube, ladite colonne de forage étant reliée à la première structure du dispositif de découplage,
- un outil coupant destiné à forer une formation géologique, l'outil coupant étant relié à la deuxième structure du dispositif de découplage, et
- un dispositif de retenue de la colonne de forage en tête du puits de forage, adapté pour contrôler la descente et la remontée de la colonne de forage dans le puits de forage.

Dans divers modes de réalisation du système de forage selon l'invention, on peut éventuellement avoir recours en outre à l'une et/ou à l'autre des dispositions suivantes :
- le dispositif de découplage comprend au moins un capteur de déplacement pour déterminer une position de la deuxième structure par rapport à la première structure, et le système comprend un moyen de transmission pour transmettre ladite position au dispositif de retenue pour contrôler un effort de retenue de la colonne de forage ;
- l'effort de retenue de la colonne de forage est augmenté si la position indique que la deuxième structure est à proximité de la première structure, et l'effort de retenue de la colonne de forage est réduit si la position indique que la deuxième structure est éloignée de la première structure.

L'invention se rapporte également à l'utilisation du système de forage tel que cité ci-dessus, et dans laquelle :
- on définit un effort de retenue de la colonne de forage, ledit effort de retenue étant conservé constant,
- on fore une distance prédéterminée de la formation géologique, ladite distance étant inférieure à une course du dispositif de découplage,
- on mesure un angle correspondant à la rotation angulaire de l'outil coupant pour forer ladite distance prédéterminée, et
- on détermine la profondeur de passe par tour pour ladite formation géologique, par le rapport de la distance prédéterminée par l'angle mesuré.

Alternativement, l'invention se rapporte à l'utilisation du système de forage tel que cité ci-dessus, et dans laquelle :
- on définit un effort de retenue de la colonne de forage, ledit effort de retenu étant conservé constant,
- on fore un angle prédéterminé de rotation de l'outil coupant dans la formation géologique,
- on mesure une distance correspondant à l'avancée de l'outil coupant pour forer ledit angle prédéterminée, ladite distance étant une distance entre la première et deuxième structure du dispositif de découplage, et
- on détermine la profondeur de passe par tour pour ladite formation géologique, par le rapport de la distance mesurée par l'angle prédéterminé.

Grâce à ces dispositions, il est possible de déterminer la profondeur de passe par tour avec des informations directement mesurées en fond de puits. La détermination de la profondeur de passe par tour est alors très précise.

Dans divers modes de réalisation de l'utilisation du système de forage selon l'invention, on peut éventuellement avoir recours en outre à l'une et/ou à l'autre des dispositions suivantes :
- l'effort de retenu est nul ; et
- la profondeur de passe par tour permet de déterminer la résistance de la roche en fond de puits par un modèle de la coupe de l'outil de coupe.

L'invention se rapporte également à un dispositif de découplage.

Le document FR-2 814 449 décrit un dispositif de déplacement d'une charge, tels que pour la manipulation de pieux ou de palplanches.

Cependant un tel dispositif est uniquement apte à compenser le poids d'une charge, c'est-à-dire un effort dans une direction verticale.

L'invention a pour but de pouvoir compenser des efforts dans n'importe quelle direction.

Un dispositif de découplage selon un mode de réalisation de l'invention comprend dans une direction longitudinale :
- une première structure destinée à être fixé à un tube d'une colonne de forage,
- une deuxième structure destinée à supporter un outil coupant de forage, ladite deuxième structure étant mobile et guidée en translation par rapport à la première structure dans la direction longitudinale,
- un ensemble pousseur entre ladite première structure et ladite deuxième structure, ledit ensemble pousseur étant adapté pour exercer un effort de poussée sur ladite deuxième structure pour écarter ladite deuxième structure de ladite première structure, ledit effort de poussée étant sensiblement constant pour toute position de la deuxième structure par rapport à la première structure.
- l'ensemble pousseur comprenant au moins un mécanisme équilibreur comprenant un organe élastique et un bras de sortie, l'organe élastique produisant un effort élastique proportionnel à une compression de l'organe élastique, le bras de sortie étant relié audit organe élastique et apte à pivoter autour d'un axe de sortie, le dispositif de découplage étant **caractérisé en ce que** l'ensemble pousseur comprend un moyen de liaison entre le bras de sortie et la deuxième structure, pour appliquer l'effort de poussée à ladite deuxième structure dans ladite direction longitudinale, ledit moyen de liaison comprenant un galet articulé en rotation par rapport au bras de sortie, à distance dudit axe de sortie, et venant en appui sur une surface de liaison reliée à la deuxième structure et sensiblement perpendiculaire à la direction longitudinale.

Grâce à ces dispositions, le dispositif de découplage est utilisable pour découpler une deuxième structure d'une première structure quel que soit la direction desdites structures par rapport à la verticale ou quel que soit la direction d'un effort à découpler par rapport à la verticale.

Dans divers modes de réalisation du dispositif de découplage selon l'invention, on peut éventuellement avoir recours en outre à l'une et/ou à l'autre des dispositions suivantes :
- le mécanisme équilibreur comprend en outre :
   -- un organe mobile déplaçable selon la compression de l'organe élastique,
   -- un bras d'entrée articulé en rotation autour d'un axe d'entrée et comprenant une portion d'extrémité en contact avec une surface de l'organe mobile, ledit bras d'entrée étant incliné d'un premier angle par rapport à une direction perpendiculaire à la direction longitudinale,
   -- un pignon d'entrée solidaire dudit bras d'entrée, et
   -- un pignon de sortie solidaire du bras de sortie et en prise avec ledit pignon d'entrée, et
   le bras de sortie étant incliné d'un deuxième angle par rapport à la direction longitudinale, ledit deuxième angle étant égal au double dudit premier angle ;
- l'organe mobile est déplaçable en translation selon la direction longitudinale et apte à basculer selon un angle de basculement par rapport à ladite direction longitudinale ;
- les pignons d'entrée et de sortie ont une forme de secteur angulaire, pour réduire l'encombrement du mécanisme équilibreur ;
- l'ensemble pousseur comprend des premier et un deuxième mécanismes équilibreurs, chaque mécanisme équilibreur comprenant un axe de sortie, les axes de sortie étant disposés de manière décalée dans la direction longitudinale l'un par rapport à l'autre, pour réduire une distance radiale perpendiculaire à la direction longitudinale entre lesdits axes de sortie et réduire un encombrement radial perpendiculaire à la direction longitudinale de l'ensemble pousseur ;
- les pignons d'entrée des premier et deuxième mécanismes équilibreurs sont en prise l'un avec l'autre ;
- l'ensemble pousseur comprend une pluralité de modules montés les uns à la suite des autres dans la direction longitudinale entre la première structure et la deuxième structure, chaque module fournissant une partie de l'effort de poussée sur ladite deuxième structure, pour que la somme desdites parties de l'effort de poussée des modules soit égal à l'effort de poussée de l'ensemble pousseur ;
- les modules de la pluralité sont identiques, chaque module fournissant une partie identique de l'effort de poussée ;
- l'ensemble pousseur comprend au moins une tige de tirant traversant tous les modules dans la direction longitudinale et adaptée pour solidariser les modules à la première structure, et chaque module comprend au moins une tige de poussant adaptée pour recevoir ladite partie de l'effort de poussée, la tige de poussant d'un module étant adaptée pour pousser la tige de poussant du module suivant ou pour pousser la deuxième structure avec l'effort de poussée ;
- chaque module comprend un moyen d'expansion adapté pour solidariser le module avec un tube externe solidaire de la première structure ;
- un élément élastique est logé entre chaque tige de poussant et la tige de poussant suivante ;
- chaque module comprend une portion de tube interne et une portion de tube externe entourant la portion de tube interne, et dans lequel :
   -- les portions de tube externe sont solidarisées les unes à la suite des autres et avec la première structure,
   -- les portions de tube interne sont solidarisées les unes à la suite des autres et avec la deuxième structure, et
   -- chaque module fournit ladite partie de l'effort la portion de tube interne dudit module ;
- l'ensemble pousseur est logé dans un volume annulaire s'étendant radialement entre un tube interne destiné à canaliser au moins un fluide à l'intérieur dudit tube interne, et un tube externe solidarisé avec la première structure et enveloppant ledit ensemble pousseur ;
- des éléments de l'ensemble pousseur sont assemblés de manière solidaires l'un avec l'autre par frettage, puis goupillage après frettage, pour pouvoir résister à des contraintes mécaniques s'exerçant sur lesdits éléments assemblés.

D'autres caractéristiques et avantages de l'invention apparaîtront au cours de la description suivante de deux de ses modes de réalisation, donnés à titre d'exemple non limitatif, en regard des dessins joints.

Sur les dessins :
- la figure 1 est une vue schématique d'un système de forage comprenant un dispositif de découplage selon l'invention ;
- la figure 2 est une vue en coupe longitudinale d'un premier mode de réalisation d'un dispositif de découplage ;
- la figure 3 est une vue en perspective d'un module du dispositif de découplage de la figure 2 ;
- la figure 4 est une vue de côté du module de la figure 3 ;
- la figure 5 est une autre vue en perspective du module de la figure 3 ;
- la figure 6 est une vue en perspective d'un module d'un deuxième mode de réalisation d'un dispositif de découplage ;
- la figure 7 est une vue de côté du module de la figure 6, avec des éléments supprimés pour visualisation ;
- la figure 8 est une autre vue de côté du module de la figure 6, avec d'autres éléments supprimés pour visualisation.

Sur les différentes figures, les mêmes références désignent des éléments identiques ou similaires.

La **figure 1** présente un système 1 pour percer un puits de forage 2, comportant :
- une installation de forage 3, par exemple en surface d'un terrain ou formation géologique,
- une colonne de forage 4 comprenant des longueurs de tubes de forage 4a solidarisés les uns à la suite des autres pour atteindre un fond de puits situé à une certaine profondeur de la surface,
- un dispositif de découplage 10 monté à une extrémité inférieure de cette colonne de forage 4, et
- un outil coupant ou outil de forage ou trépan ou fraise 5 monté à une extrémité inférieure du dispositif de découplage 10.

L'installation de forage 3 comporte par exemple un derrick pour manipuler les tubes, des moyens d'entrainement pour mettre en rotation la colonne de forage 4 et l'outil coupant 5, et un dispositif de retenue 6 adapté pour contrôler la descente et la remontée de la colonne de forage 4 dans le puits de forage 2 et pour contrôler un effort de retenue de la masse de la colonne de forage 4, de telle sorte à éviter que l'outil coupant 5 ne s'appuie trop sur la formation géologique en fond de puits.

En pratique, la masse des tubes de la colonne de forage 4 peut être de l'ordre de 100 tonnes. Pour un fonctionnement efficace et une usure modérée de l'outil coupant, l'effort de réaction de la formation géologique sur l'outil coupant 5 doit être de l'ordre de 20 tonnes, c'est-à-dire sensiblement 200000 Newtons. Par conséquent, la valeur de l'effort de retenue du dispositif de retenue 6 a une valeur très grande et elle est difficile à contrôler. Les vibrations générées par les impacts ou chocs de l'outil coupant 5 sur la formation géologique se propagent par les tubes depuis le fond de puis jusqu'à l'installation de forage 3. Ces vibrations sont habituellement utilisées pour contrôler la valeur de l'effort de retenue. Cependant, une telle propagation peut prendre un temps élevé, par exemple supérieure à 30 secondes. Le contrôle effectué au niveau du dispositif de retenue ne peut être effectué qu'avec un retard important, ce qui augmente la difficulté de contrôle de cet effort de retenue.

La **figure 2** présente un premier mode de réalisation d'un dispositif de découplage 10 pour colonne de forage. Ce dispositif s'étend dans une direction longitudinale X et comprend :
- une première structure 11 ou organe de connexion amont, destinée à être fixé à un tube d'une colonne de forage,
- une deuxième structure 12 ou organe de connexion aval, destinée à supporter un outil coupant de forage.

La deuxième structure 12 est mobile en translation par rapport à la première structure 11 dans la direction longitudinale X.

Le dispositif de découplage 10 comprend un tube interne 10a destiné à canaliser à l'intérieur dudit tube interne au moins un fluide, et un tube externe 10b solidarisé avec la première structure 11 et formant une enveloppe externe au dispositif de découplage 10 sur sensiblement toute sa longueur dans la direction longitudinale X. Le tube interne 10a et/ou le tube externe 10b peuvent éventuellement être réalisés par un assemblage de tronçon afin de faciliter le montage du dispositif de découplage 10.

Par exemple, le tube externe 10b peut avoir un diamètre moyen compris entre 200 mm et 600 mm. Par exemple, le tube interne 10a peut avoir un diamètre moyen compris entre 40 mm et 200 mm.

Ce dispositif de découplage 10 comprend un ensemble pousseur comprenant des modules 13, par exemple au nombre de dix, identifiés séparément par les références 13₁ à 13₁₀, ces modules étant montés en série les uns à la suite des autres dans la direction longitudinale X entre la première structure 11 et la deuxième structure 12 à l'intérieur du tube externe 10b. Ces modules 13 sont tous identiques dans le mode de réalisation de la figure 2, mais il est possible d'assembler des modules différents ayant des caractéristiques différentes.

Chaque module 13 comprend :
- une structure support 16, les structures support 16 de la série ou ensemble des modules 13 étant solidarisées entre elles par des tiges de tirant 14 qui les traversent et les relient à la première structure 11,
- deux tiges de poussant 15 qui les traversent dans la direction longitudinale X et qui sont destinés à communiquer un déplacement à la deuxième structure 12, et
- des mécanismes équilibreurs 20 adaptés pour exercer une poussée dans la direction longitudinale X sur les tiges de poussant 15 afin de provoquer leurs déplacements.

La poussée de chaque mécanisme équilibreur 20 est sensiblement constante pour toute position des tiges de poussant 15 par rapport à la structure support 16, c'est-à-dire toute position de la deuxième structure 12 par rapport à la première structure 11.

La course de déplacement des tiges de poussant 15 est par exemple comprise entre 50 mm et 200 mm, et par exemple de 90 mm pour le mode de réalisation présenté.

Les tiges de poussant 15 du dernier module 13₁, à proximité de la deuxième structure 12 ou de l'outil coupant 5, agissent ou poussent sur la deuxième structure 12, et les tiges de poussant 15 des autres modules 13₂ à 13₁₀ agissent ou poussent sur les tiges de poussant 15 correspondantes du module suivant 13₁ à 13₉.

Les modules 13 peuvent être positionnés angulairement entre eux par des pions de centrage.

Des éléments élastiques (non représentés) peuvent aussi être interposés entre les tiges de poussant 15 de modules successifs voisins, pour éviter tout phénomène d'hyperstatisme des liaisons entre les modules, et tout blocage du dispositif de découplage 10 lors de sont fonctionnement.

Les modules 13 transmettent chacun une poussée au suivant, et agissent en parallèle, la deuxième structure 12 subissant alors un effort de poussée qui est la somme des poussées de tous les mécanismes équilibreurs 20 de tous les modules 13 du dispositif de découplage 10.

Dans le présent mode de réalisation, l'ensemble pousseur comprend dix modules 13 comprenant chacun quatre mécanismes équilibreurs. Les modules 13 sont sensiblement identiques et produisent une même poussée. La deuxième structure 12 subit un effort de poussée sensiblement égal à dix fois la poussée d'un des modules 13 du dispositif de découplage ou quarante fois la poussée d'un des mécanismes équilibreurs.

Par exemple, si la deuxième structure 12 doit recevoir un effort de poussée global de 200 000 Newtons, chaque module 13 produit 20 000 Newtons, et chaque mécanisme équilibreur produit 5 000 Newtons.

Les **figures 3, 4** **et** **5** présentent des vues de détail d'un module 13 du dispositif de découplage 10. Ce module 13 comprend :
- une structure support 16 reliée à la première structure 11 par des tiges de tirant 14,
- deux tiges de poussant 15 s'étendant dans la direction longitudinale X, et
- des mécanismes équilibreurs 20 pour exercer une poussée dans la direction longitudinale X sur les tiges de poussant 15.

Chaque module 13 est logé dans un volume annulaire cylindrique s'étendant radialement entre le tube interne 10a et le tube externe 10b du dispositif de découplage 10.

Chaque module 13 comprend un moyen d'expansion radiale 17 en liaison avec la structure support 16 et adapté pour solidariser le module 13 à l'intérieur du tube externe 10b. Un module 13 est ainsi positionné dans le tube externe 10b, solidarisé avec ce tube externe en actionnant son moyen d'expansion radiale 17, avant de positionner le module 13 suivant dans le tube externe 10b. Les modules 13 sont ainsi fixés dans le tube externe 10b et transmettent chacun leurs efforts et contraintes à ce tube, de sorte que les phénomènes d'hyperstatisme sont réduits et que le tube externe 10b peut se déformer et notamment fléchir en fonctionnement dans le puits de forage sans influencer le fonctionnement de chaque module 13 du dispositif de découplage.

La structure support 16 a une forme de cage rigide, comprenant une première plaque de support 16b à une première extrémité longitudinale du module, une deuxième plaque de support 16c à une deuxième extrémité longitudinale du module, chaque plaque de support étant sensiblement dans un plan perpendiculaire à la direction longitudinale, et des traverses longitudinales 16d reliant la première plaque support 16b à la deuxième plaque support 16c. Cette structure support 16 comprend également des paliers de guidage 16a montés sur les première et deuxième plaques de support 16b, 16c pour guider en translation les tiges de poussant 15 par rapport à la structure support 16 sur toute la course de déplacement.

Des coulisseaux 15a sont solidarisés dans une portion médiane de chaque tige de poussant 15, pour recevoir la poussée du mécanisme équilibreur 20.

Chaque tige de poussant 15 peut donc se déplacer en translation dans la structure support 16 entre un premier et deuxième palier 16a. Le coulisseau 15a peut en outre venir en butée entre ces paliers pour limiter le déplacement de la tige de poussant 15 dans la structure de support 16.

Le mécanisme équilibreur 20 transforme une compression **x** d'un élément élastique en une rotation d'un premier angle θ₁ d'un bras d'entrée, puis en une rotation d'un deuxième angle θ₂ d'un bras de sortie. Le premier angle θ₁ a une valeur moitié de la valeur du deuxième angle θ₂ : θ₁ = θ₂/2 = θ/2.

Des explications sur le principe de fonctionnement d'un mécanisme équilibreur similaire peuvent être trouvées dans la publication de brevet FR-2 627 718, puis la publication de brevet FR-2 814 449. Cependant le mécanisme équilibreur 20 du dispositif de découplage 10 de la présente invention a une implémentation différente du fait de l'encombrement réduit du module 13 et de sa forme générale cylindrique. De plus, le présent dispositif de découplage 10 comprend un guidage de la deuxième structure par rapport à la première structure, de sorte qu'il est apte à compenser un effort selon n'importe quelle direction, et pas seulement le poids d'une charge selon la direction verticale.

Les **figures 4** **et** **5** montrent un module 13 dans lequel des éléments ont été supprimés pour mieux visualiser un ensemble équilibreur comprenant deux mécanismes équilibreurs 20a, 20b interconnectés l'un à l'autre tel que décrit ci-dessous.

Cet ensemble équilibreur comprend :
- un premier organe élastique 21 à une première extrémité 13a du module 13, comprenant par exemple quatre ressorts métalliques hélicoïdaux prenant appui dans la direction longitudinale X, d'un côté sur la première plaque de support 16b, et d'un autre côté sur un premier organe mobile 23,
- un deuxième organe élastique 22 à une deuxième extrémité 13b du module 13, comprenant par exemple également quatre ressorts métalliques hélicoïdaux prenant appui dans la direction longitudinale X, d'un côté sur la deuxième plaque de support 16c, et d'un autre côté sur un deuxième organe mobile 24.

Les premier et deuxième organes élastiques 21, 22 sont logés à l'intérieur de la structure support 16, orientés l'un vers l'autre en direction de l'intérieur du module, c'est-à-dire d'une portion ou zone centrale dudit module 13. Ils sont montés avec une précontrainte est agissent sur chaque organe mobile 23, 24, de telle sorte que ces derniers ont tendance à se déplacer l'un vers l'autre. Ainsi, les organes mobiles 23, 24 ont ainsi chacun des surfaces en regard l'une de l'autre.

Le premier mécanisme équilibreur 20a comprend :
- un premier bras d'entrée 25 articulé en rotation autour d'un axe d'entrée médian 25₁ par rapport à la structure support 16 du module 13, comprenant à chacune de ses extrémités de part et d'autre de l'axe d'entrée 25₁ un galet 25₂, 25₃, libre en rotation par rapport audit premier bras d'entrée 25, le premier galet 25₂ venant en contact avec la surface du deuxième organe mobile 24, le deuxième galet 25₃ venant en contact avec la surface du premier organe mobile 23,
- un premier pignon d'entrée 27 solidaire dudit premier bras d'entrée 25,
- un premier pignon de sortie 29 articulé en rotation autour d'un axe de sortie 29₁ par rapport à la structure support 16 du module 13, en prise avec le premier pignon d'entrée 27 par des dentures adaptées desdits premier pignons d'entrée et de sortie 27, 29,
- un premier bras de sortie 31 s'étendant entre l'axe de sortie 29₁ et une extrémité 31₁, solidaire dudit premier pignon de sortie 29, et comprenant à son extrémité 31₁ un galet 31₂ monté libre en rotation par rapport audit bras de sortie 31, ledit galet 31₂ venant en contact avec une surface de liaison sensiblement perpendiculaire à la direction longitudinale du coulisseau 15a.

Le premier bras d'entrée 25 est incliné d'un premier angle θ₁ = θ/2 par rapport à une direction sensiblement perpendiculaire à la direction longitudinale X.

Le premier bras de sortie 31 est incliné d'un deuxième angle θ₂ = θ par rapport à la direction longitudinale.

Le deuxième mécanisme équilibreur 20b est similaire au premier mécanisme équilibreur 20a. Il comprend :
- un deuxième bras d'entrée 26 articulé en rotation autour d'un axe d'entrée médian 26₁ par rapport à la structure support 16 du module 13, comprenant à chacune de ses extrémités de part et d'autre de l'axe d'entrée 26₁ un galet 26₂, 26₃, libre en rotation par rapport audit deuxième bras d'entrée 26, le premier galet 26₂ venant en contact avec la surface du deuxième organe mobile 24, le deuxième galet 26₃ venant en contact avec la surface du premier organe mobile 23,
- un deuxième pignon d'entrée 28 solidaire dudit deuxième bras d'entrée 26,
- un deuxième pignon de sortie 30 articulé en rotation autour d'un axe de sortie 30₁ par rapport à la structure support 16 du module 13, en prise avec le deuxième pignon d'entrée 28 par des dentures adaptées desdits deuxième pignons d'entrée et de sortie 28, 30,
- un deuxième bras de sortie 32 s'étendant entre l'axe de sortie 30₁ et une extrémité 32₁, solidaire dudit deuxième pignon de sortie 30, et comprenant à son extrémité 32₁ un galet 32₂ monté libre en rotation par rapport audit bras de sortie 32, ledit galet 31₂ venant en contact avec une surface de liaison sensiblement perpendiculaire à la direction longitudinale du coulisseau 15a.

Le deuxième bras d'entrée 26 est incliné d'un troisième angle θ₃ = - θ/2 par rapport à une direction sensiblement perpendiculaire à la direction longitudinale, ce troisième angle étant donc opposé au premier angle.

Le deuxième bras de sortie 32 est incliné d'un quatrième angle θ₄ = - θ par rapport à la direction longitudinale, ce quatrième angle étant donc opposé au deuxième angle.

En outre, le premier pignon d'entrée 27 du premier mécanisme 20a est en prise avec le deuxième pignon d'entrée 28 du deuxième mécanisme 20b, de sorte que les premier et deuxième pignons d'entrée 27, 28 pivotent selon des directions opposés. Les premier et deuxième mécanismes équilibreurs sont donc sensiblement symétriques par rapport à la direction longitudinale. Les premier et deuxième bras de sortie 32, 32 pivotent également selon des directions opposés. Mais, ces bras de sortie étant de part et d'autre du coulisseau 15a du poussant 15, ils poussent tous deux le poussant 15 selon une même direction, additionnant ainsi leur poussée respective.

Grâce à la géométrie de chaque mécanisme équilibreur 20 (les angles des bras), ces mécanismes équilibreurs transmettent au coulisseau 15a une poussée constante quel que soit la position du coulisseau 15a entre les paliers de guidage 16a, ladite poussée étant dans la direction longitudinale X.

Les **figures 6 à 8** présentent un deuxième mode de réalisation d'un dispositif de découplage 10. En comparaison du premier mode de réalisation, celui-ci est simplifié : Il ne comprend ni tige de tirant, ni tige de poussant, ni moyen d'expansion radial.

Dans ce deuxième mode de réalisation, chaque module 13 comprend un tronçon de tube externe (non représenté) servant à la fois pour donner un support au module 13 comme le font les traverse longitudinale 16d de la structure de support du premier mode de réalisation, et à la fois pour transmettre à la première structure 11 un effort de réaction de l'effort de poussée des modules 13 comme le font les tiges de tirant 14 du premier mode de réalisation.

Chaque module 13 comprend également un tronçon de tube interne 10c, ici adapté pour transmettre l'effort de poussée des modules 13 comme le font les tiges de poussant 15 du premier mode de réalisation.

Le tube externe de ce mode de réalisation n'est donc pas réalisé d'une seule pièce, et les modules 13 ne sont donc pas montés les uns à la suite des autres à l'intérieur du tube externe. Le tronçon de tube externe faisant partie du module 13, ces modules 13 sont simplement montés les uns à la suite des autres, chaque tronçon de tube externe étant adapté pour se solidariser avec le suivant ou avec la première structure.

Le tube interne 10a de ce deuxième mode de réalisation est également réalisé par l'assemblage des tronçons de tube interne 10c de chaque module 13. Chaque tronçon de tube interne 10c comprend également des saillies 10d ayant des surfaces de liaison pour que les galets 31₂, 32₂ des bras de sortie 31, 32 puissent pousser ledit tronçon de tube interne 10c dans la direction longitudinale.

Grâce à ces dispositions, les modules 13 sont simplifiés et leur assemblage est également simplifié.

Les éléments supprimés du premier mode de réalisation libèrent du volume pour dimensionner les éléments restant avec plus de matière. Ils sont donc plus résistants. En outre, cela permet de placer dans chaque module 13 plus de ressorts métalliques pour réaliser les organes élastiques 21, 22. Par conséquent, le module 13 de ce deuxième mode de réalisation est plus performant, c'est-à-dire qu'il est capable de fournir un effort de poussée supérieur pour un même encombrement.

En outre, dans ce deuxième mode de réalisation, le premier pignon d'entrée 27 du premier mécanisme équilibreur 20a n'est plus en prise avec le deuxième pignon d'entrée 28 du deuxième mécanisme équilibreur 20b (figure 6). Les mécanismes équilibreurs 20 de ce mode de réalisation sont plus indépendants les uns des autres.

Les premier et deuxième organes mobiles 23, 24 peuvent se déplacer non seulement dans la direction longitudinale X, mais également selon des angles de basculement par rapport à cette direction longitudinale. Ces basculement angulaires sont absorbés par l'élasticité des organes élastiques 21, 22, et n'interfèrent pas avec les rotations des premier et deuxième pignons d'entrée 27, 28, ni avec les premier et deuxième pignons de sortie 29, 30, lesdits pignons étant articulés en rotation par rapport à une traverse longitudinale 16d de structure support.

Les risques d'hyperstatisme et de blocage du dispositif de découplage sont ainsi réduits.

En outre, les pignons d'entrée 27, 28 peuvent être formés d'un secteur angulaire ayant un angle plus étroit. Cet angle est par exemple supérieur à 90°, et proche de 180° pour les pignons d'entrée 27, 28 du premier mode de réalisation (figure 5), alors qu'il est par exemple inférieur à 45° pour les pignons d'entrée 27, 28 du deuxième mode de réalisation (figure 6).

Les pignons prennent donc moins de volume dans le module 13.

Grâce à ces modifications, il est possible de placer encore plus de ressorts métalliques pour réaliser les organes élastiques 21, 22. Le module 13 est alors encore plus performant. Ces modifications peuvent également être adaptées au premier mode de réalisation de l'invention.

Pour tous les modes de réalisation de l'invention, le dispositif de découplage peut comprendre :
- un capteur de déplacement pour déterminer la position de la deuxième structure 12 par rapport à la première structure 11, et
- un moyen de transmission pour transmettre la position au dispositif de retenue 6 pour contrôler l'effort de retenue de la colonne de forage.

Grâce à cette information de position, il est possible de contrôler mieux l'effort de retenue demandé au dispositif de retenue 6, et notamment de demander à réduire ou augmenter cet effort de retenu en fonction de ladite position.

Le dispositif de découplage 10 d'un tel système contrôlé est alors le plus souvent dans un état où la deuxième structure 12 n'est pas en butée sur la première structure 11. Dans cet état, la deuxième structure 12 reçoit un effort de poussée prédéterminé et adapté au bon fonctionnement de l'outil de coupe 5. Réciproquement, l'outil de coupe 5 est protégé de tout effort de réaction supérieur audit effort de poussée prédéterminé.

Le dispositif de découplage peut être utilisé pour déterminer de manière précise la profondeur de passe par tour DOC (pour « Depth Of Cut » en anglais).

Habituellement, la profondeur de passe par tour DOC est déterminée en tête de puits, en mesurant l'avancée de la colonne de forage 4 dans le puits et la rotation de cette colonne de forage.

Cependant, la colonne de forage n'est pas complètement rigide et elle fléchie, se comprime et prend de la torsion selon son axe. Par conséquent, la rotation et l'avancée réelle de l'outil dans la formation géologique ne sont pas connues avec précision. Des corrections peuvent être apportées par calcul, mais les grandeurs au niveau de l'outil 5 en fond de puits restent inconnues, de sorte que les valeurs calculées de profondeur de passe par tour déterminées sont imprécises.

Le dispositif de découplage selon l'invention permet maintenant d'obtenir directement cette profondeur de passe par tour DOC. En effet, la deuxième structure 12 du dispositif de découplage est sensiblement fixe par rapport à la formation géologique et le déplacement de la première structure par rapport à la première structure correspond à l'avancé de l'outil coupant 5 dans la formation géologique.

Alors, la profondeur de passe par tour DOC peut être déterminée en effectuant les étapes suivantes :
- on définit un effort de retenue de la colonne de forage, ledit effort de retenue étant conservé constant,
- on fore une distance prédéterminée de la formation géologique, ladite distance étant mesurée entre la première et deuxième structure du dispositif de découplage 10, et inférieure à une course de ce dispositif de découplage 10,
- on mesure un angle correspondant à la rotation angulaire de l'outil coupant 5 pour forer ladite distance prédéterminée, et
- on détermine la profondeur de passe par tour DOC pour ladite formation géologique, par le rapport de la distance prédéterminée par l'angle mesuré.

En alternative, la profondeur de passe par tour peut être déterminée en effectuant les étapes suivantes :
- on définit un effort de retenue de la colonne de forage, ledit effort de retenu étant conservé constant,
- on fore un angle prédéterminé de rotation de l'outil coupant 5 dans la formation géologique,
- on mesure une distance correspondant à l'avancée de l'outil coupant 5 pour forer ledit angle prédéterminée, ladite distance étant une distance entre la première et deuxième structure du dispositif de découplage 10,et
- on détermine la profondeur de passe par tour DOC pour ladite formation géologique, par le rapport de la distance mesurée par l'angle prédéterminé.

L'effort de retenue imposé est éventuellement nul. Dans ce cas, le frein du dispositif de retenue 6 est relâché complètement, et tout le poids de la colonne de forage 4 est appliqué sur l'ensemble du dispositif de découplage 10 et de l'outil coupant 5.

Enfin, une telle utilisation du dispositif de découplage 10 est très avantageuse pour déterminer des paramètres physiques de la formation géologique, et par exemple la résistance de la roche in situ CCS (pour « Confined Compressive Strength » en anglais).

Une telle résistance in situ peut être calculée par un modèle de coupe de l'outil coupant 5.

Un modèle de coupe est décrit dans le document : « A Phenomenological Model for the Drilling Action of Drag Bits », E. Detournay, P. Defourny, International Journal of Rock Mechanics and Mining Sciences & Geomechanics Abstracts, Volume 29, n°1, Janvier 1992, Pages 13-23.

Dans ce document, l'équation 22 relie le couple T, le poids W et la profondeur de passe par tour δ (ici DOC) : $\frac{2 ⁢ T}{a} = \left(1-μγζ\right) ⁢ εaδ + μγW$
où
- T est le couple de rotation de la colonne de forage 4,
- a est le rayon de l'outil coupant 5,
- µ est un coefficient de friction de l'outil coupant sur la formation géologique,
- γ est un nombre qui modélise l'influence de l'orientation et de la distribution des forces de contact entre l'outil coupant 5 et la formation géologique,
- ζ est un nombre caractérisant l'inclinaison de la force de coupe sur un élément de coupe de l'outil coupant 5,
- ε est l'énergie spécifique intrinsèque, c'est-à-dire l'énergie nécessaire pour couper un volume unitaire de roche de la formation géoogique (J/m³ ou MPa),
- δ (ou DOC) est la profondeur de passe par tour, et
- W est le poids appliqué sur l'outil coupant 5.

L'énergie spécifique ε correspond à la résistance de la roche in situ CCS.

Le couple T et le poids W sont bien connus.

La connaissance précise de la profondeur de passe par tour δ (ou DOC) permet de déterminer précisément par l'équation précédente l'énergie spécifique intrinsèques, c'est-à-dire la résistance de la roche in situ CCS.

## Revendications

1. Dispositif de découplage (10) pour colonne de forage comprenant dans une direction longitudinale (X) :
- une première structure (11) destinée à être fixé à un tube d'une colonne de forage,
- une deuxième structure (12) destinée à supporter un outil coupant de forage, ladite deuxième structure (12) étant mobile en translation par rapport à la première structure (11) dans la direction longitudinale (X), et
- un ensemble pousseur entre ladite première structure et ladite deuxième structure, ledit ensemble pousseur étant adapté pour exercer un effort de poussée sur ladite deuxième structure (12) pour écarter ladite deuxième structure de ladite première structure, ledit effort de poussée étant sensiblement constant pour toute position de la deuxième structure par rapport à la première structure,
ledit dispositif de découplage **étant caractérisé en ce que** la deuxième structure (12) est guidée en translation par rapport à la première structure (11) dans la direction longitudinale (X), et l'ensemble pousseur comprend au moins :
- un mécanisme équilibreur (20) comprenant un organe élastique (21, 22) et un bras de sortie (31), l'organe élastique (21, 22) produisant un effort élastique proportionnel à une compression (x) de l'organe élastique, le bras de sortie (31) étant relié audit organe élastique (21, 22) et apte à pivoter autour d'un axe de sortie (29₁), et
- un moyen de liaison entre ledit bras de sortie (31) et ladite deuxième structure (12), pour appliquer ledit effort de poussée à ladite deuxième structure (12) dans ladite direction longitudinale (X), ledit moyen de liaison comprenant un galet (31₂) articulé en rotation par rapport au bras de sortie (31), à distance dudit axe de sortie (29₁), et venant en appui sur une surface de liaison reliée à la deuxième structure (12) et sensiblement perpendiculaire à la direction longitudinale (X).

2. Dispositif selon la revendication 1, dans lequel le mécanisme équilibreur (20) comprend en outre :
- un organe mobile (23, 24) déplaçable selon la compression (x) de l'organe élastique,
- un bras d'entrée (25) articulé en rotation autour d'un axe d'entrée (25₁) et comprenant une portion d'extrémité en contact avec une surface de l'organe mobile (23, 24), ledit bras d'entrée (25) étant incliné d'un premier angle par rapport à une direction perpendiculaire à la direction longitudinale (X),
- un pignon d'entrée (27) solidaire dudit bras d'entrée (25), et
- un pignon de sortie (29) solidaire du bras de sortie (31) et en prise avec ledit pignon d'entrée (27), et
le bras de sortie (31) étant incliné d'un deuxième angle par rapport à la direction longitudinale (X), ledit deuxième angle étant égal au double dudit premier angle.

3. Dispositif selon la revendication 2, dans lequel l'organe mobile (23) est déplaçable en translation selon la direction longitudinale (X) et apte à basculer selon un angle de basculement par rapport à ladite direction longitudinale.

4. Dispositif selon la revendication 2, dans lequel les pignons d'entrée (27) et de sortie (29) ont une forme de secteur angulaire, pour réduire l'encombrement du mécanisme équilibreur.

5. Dispositif selon la revendication 1, dans lequel l'ensemble pousseur comprend des premier et un deuxième mécanismes équilibreurs (20a, 20b), chaque mécanisme équilibreur comprenant un axe de sortie, les axes de sortie(29₁, 30₁) étant disposés de manière décalée dans la direction longitudinale (X) l'un par rapport à l'autre, pour réduire une distance radiale perpendiculaire à la direction longitudinale entre lesdits axes de sortie et réduire un encombrement radial perpendiculaire à la direction longitudinale de l'ensemble pousseur.

6. Dispositif selon la revendication 5 et la revendication 3, dans lequel les pignons d'entrée (27, 28) des premier et deuxième mécanismes équilibreurs (20a, 20b) sont en prise l'un avec l'autre.

7. Dispositif selon la revendication 1, dans lequel l'ensemble pousseur comprend une pluralité de modules (13) montés les uns à la suite des autres dans la direction longitudinale entre la première structure (11) et la deuxième structure (12), chaque module (13) fournissant une partie de l'effort de poussée sur ladite deuxième structure (12), pour que la somme desdites parties de l'effort de poussée des modules (13) soit égal à l'effort de poussée de l'ensemble pousseur.

8. Dispositif selon la revendication 7, dans lequel les modules (13) de la pluralité sont identiques, chaque module fournissant une partie identique de l'effort de poussée.

9. Dispositif selon la revendication 7, dans lequel l'ensemble pousseur comprend au moins une tige de tirant (14) traversant tous les modules dans la direction longitudinale (X) et adaptée pour solidariser les modules (13) à la première structure (11), et chaque module (13) comprend au moins une tige de poussant (15) adaptée pour recevoir ladite partie de l'effort de poussée, la tige de poussant (15) d'un module (13) étant adaptée pour pousser la tige de poussant (15) du module suivant ou pour pousser la deuxième structure (12) avec l'effort de poussée.

10. Dispositif selon la revendication 9, dans lequel chaque module (13) comprend un moyen d'expansion (17) adapté pour solidariser le module (13) avec un tube externe (10b) solidaire de la première structure (11).

11. Dispositif selon la revendication 9, dans lequel un élément élastique est logé entre chaque tige de poussant (15) et la tige de poussant suivante.

12. Dispositif selon la revendication 7, dans lequel chaque module (13) comprend une portion de tube interne (10c) et une portion de tube externe entourant la portion de tube interne, et dans lequel :
- les portions de tube externe sont solidarisées les unes à la suite des autres et avec la première structure (11),
- les portions de tube interne sont solidarisées les unes à la suite des autres et avec la deuxième structure (12), et
- chaque module (13) fournit ladite partie de l'effort à la portion de tube interne (10c) dudit module.

13. Dispositif selon la revendication 1, dans lequel l'ensemble pousseur est logé dans un volume annulaire s'étendant radialement entre un tube interne (10a) destiné à canaliser au moins un fluide à l'intérieur dudit tube interne, et un tube externe (10b) solidarisé avec la première structure et enveloppant ledit ensemble pousseur.

14. Dispositif selon la revendication 1, dans lequel des éléments de l'ensemble pousseur sont assemblés de manière solidaires l'un avec l'autre par frettage, puis goupillage après frettage, pour pouvoir résister à des contraintes mécaniques s'exerçant sur lesdits éléments assemblés.

## Patentansprüche

1. Entkupplungsvorrichtung (10) für einen Bohrstrang, umfassend in einer Längsrichtung (X):
- eine erste Struktur (11), die dazu bestimmt ist, an einem Rohr eines Bohrstrangs befestigt zu werden,
- eine zweite Struktur (12), die dazu bestimmt ist, ein Bohrschneidewerkzeug zu haltern, wobei die zweite Struktur (12) in Bezug auf die erste Struktur (11) in der Längsrichtung (X) translationsbeweglich ist, und
- eine Schubeinheit zwischen der ersten Struktur und der zweiten Struktur, wobei die Schubeinheit dazu angepasst ist, eine Schubkraft auf die zweite Struktur (12) auszuüben, um die zweite Struktur in einen Abstand zur ersten Struktur zu bringen, wobei die Schubkraft für jede Position der zweiten Struktur in Bezug auf die erste Struktur im Wesentlichen konstant ist,
wobei die Entkupplungsvorrichtung **dadurch gekennzeichnet ist, dass**
die zweite Struktur (12) in Bezug auf die erste Struktur (11) in der Längsrichtung (X) translationsgeführt ist und die Schubeinheit mindestens aufweist:
- einen Ausgleichsmechanismus (20) mit einem elastischen Teil (21, 22) und einem Austrittsarm (31), wobei das elastische Teil (21, 22) eine zu einer Kompression (x) des elastischen Teils proportionale elastische Kraft erzeugt, wobei der Austrittsarm (31) mit dem elastischen Teil (21, 22) verbunden ist und sich um eine Austrittsachse (29₁) verschwenken kann, und
- eine Verbindungseinrichtung zwischen dem Austrittsarm (31) und der zweiten Struktur (12), um die Schubkraft in der Längsrichtung (X) an die zweite Struktur (12) anzulegen, wobei die Verbindungseinrichtung eine Rolle (32₂) aufweist, die drehbeweglich in Bezug auf den Austrittsarm (31), von der Austrittsachse (29₁) beabstandet angelenkt ist und in Anlage an eine Verbindungsfläche kommt, die mit der zweiten Struktur (12) verbunden und im Wesentlichen senkrecht zur Längsrichtung (X) ist.

2. Vorrichtung nach Anspruch 1, wobei der Ausgleichsmechanismus (20) darüber hinaus aufweist:
- ein bewegliches Teil (23, 24), das entsprechend der Kompression (x) des elastischen Teils verlagerbar ist,
- einen Eintrittsarm (25), der drehbeweglich um eine Eintrittsachse (25₁) angelenkt ist und einen Endabschnitt hat, der mit einer Fläche des beweglichen Teils (23, 24) in Kontakt ist, wobei der Eintrittsarm (25) um einen ersten Winkel in Bezug auf eine zur Längsrichtung (X) senkrechte Richtung geneigt ist,
- ein Antriebsritzel (27), das fest mit dem Eintrittsarm (25) verbunden ist, und
- ein Abtriebsritzel (29), das fest mit dem Austrittsarm (31) verbunden und in Eingriff mit dem Antriebsritzel (27) ist, und wobei der Austrittsarm (31) um einen zweiten Winkel in Bezug auf die Längsrichtung (X) geneigt ist, wobei der zweite Winkel doppelt so groß wie der erste Winkel ist.

3. Vorrichtung nach Anspruch 2, wobei das bewegliche Teil (23) in der Längsrichtung (X) translationsverlagerbar ist und um einen Kippwinkel in Bezug auf die Längsrichtung kippen kann.

4. Vorrichtung nach Anspruch 2, wobei das Antriebsritzel (27) und Abtriebsritzel (29) eine Winkelkreisabschnittform haben, um den Platzbedarf des Ausgleichsmechanismus zu reduzieren.

5. Vorrichtung nach Anspruch 1, wobei die Schubeinheit einen ersten und einen zweiten Ausgleichsmechanismus (20a, 20b) aufweist, wobei jeder Ausgleichsmechanismus eine Austrittsachse hat, wobei die Austrittsachsen (29₁, 30₁) in Bezug aufeinander in der Längsrichtung (X) versetzt angeordnet sind, um einen zur Längsrichtung senkrechten radialen Abstand zwischen den Austrittsachsen zu verkleinern und einen zur Längsrichtung der Schubeinheit senkrechten radialen Platzbedarf zu reduzieren.

6. Vorrichtung nach Anspruch 5 und Anspruch 3, wobei die Antriebsritzel (27, 28) des ersten und zweiten Ausgleichsmechanismus (20a, 20b) miteinander in Eingriff sind.

7. Vorrichtung nach Anspruch 1, wobei die Schubeinheit mehrere Module (13) aufweist, die aufeinanderfolgend in der Längsrichtung zwischen der ersten Struktur (11) und der zweiten Struktur (12) angebracht sind, wobei jedes Modul (13) einen Teil der Schubkraft auf die zweite Struktur (12) bereitstellt, und zwar so, dass die Summe der Teile der Schubkraft der Module (13) gleich der Schubkraft der Schubeinheit ist.

8. Vorrichtung nach Anspruch 7, wobei die Module (13) der mehreren Module identisch sind, wobei jedes Modul einen gleich großen Teil der Schubkraft bereitstellt.

9. Vorrichtung nach Anspruch 7, wobei die Schubeinheit mindestens eine Zugstange (14) aufweist, die alle Module in der Längsrichtung (X) durchquert und dazu angepasst ist, die Module (13) fest mit der ersten Struktur (11) zu verbinden, und wobei jedes Modul (13) mindestens eine Schubstange (15) aufweist, die dazu angepasst ist, den Teil der Schubkraft aufzunehmen, wobei die Schubstange (15) eines Moduls (13) dazu angepasst ist, die Schubstange (15) des folgenden Moduls oder die zweite Struktur (12) mit der Schubkraft zu schieben.

10. Vorrichtung nach Anspruch 9, wobei jedes Modul (13) eine Expansionseinrichtung (17) aufweist, die dazu angepasst ist, das Modul (13) fest mit einem Außenrohr (10b) zu verbinden, das mit der ersten Struktur (11) fest verbunden ist.

11. Vorrichtung nach Anspruch 9, wobei zwischen jeder Schubstange (15) und der folgenden Schubstange ein elastisches Element untergebracht ist.

12. Vorrichtung nach Anspruch 7, wobei jedes Modul (13) einen Innenrohrabschnitt (10c) und einen den Innenrohrabschnitt umschließenden Außenrohrabschnitt hat, und wobei.
- die Außenrohrabschnitte aufeinanderfolgend miteinander und mit der ersten Struktur (11) fest verbunden sind,
- die Innenrohrabschnitte aufeinanderfolgend miteinander und mit der zweiten Struktur (12) fest verbunden sind, und
- jedes Modul (13) den Teil der Kraft dem Innenrohrabschnitt (10c) des Moduls bereitstellt.

13. Vorrichtung nach Anspruch 1, wobei die Schubeinheit in einem Ringraum untergebracht ist, der sich radial zwischen einem Innenrohr (10a), das dazu bestimmt ist, mindestens ein Fluid im Inneren des Innenrohrs durchzuleiten, und einem Außenrohr (10b) erstreckt, das fest mit der ersten Struktur verbunden ist und die Schubeinheit einhüllt.

14. Vorrichtung nach Anspruch 1, wobei die Bestandteile der Schubeinheit auf eine miteinander fest verbundene Weise durch Aufschrumpfen, dann Verstiften nach dem Aufschrumpfen zusammengefügt sind, um den mechanischen Belastungen standhalten zu können, die auf die zusammengesetzten Bestandteile wirken.

## Claims

1. Uncoupling device (10) for a drill string, comprising in a longitudinal direction (X):
- a first structure (11) which is to be fixed to a tube of a drill string,
- a second structure (12) which is to hold a cutting tool for drilling, said second structure (12) being movable in translation relative to the first structure (11) in the longitudinal direction (X),
- a thruster assembly between said first structure and said second structure, said thruster assembly being suitable for exerting a thrusting force on said second structure (12) in order to separate said second structure from said first structure, said thrusting force being substantially constant for every position of the second structure relative to the first structure,
said uncoupling device being **characterised in that** the second structure (12) is guided in translation relative to the first structure (11) in the longitudinal direction (X), and the thruster assembly comprises at least:
- a counterbalancing mechanism (20) comprising a resilient member (21, 22) and an output arm (31), the resilient member (21, 22) producing a resilient force proportional to a compression (x) of the resilient member, the output arm (31) being connected to said resilient member (21, 22) and being capable of pivoting about an output shaft (29₁), and
- a linking means between said output arm (31) and said second structure (12) for applying said thrusting force to said second structure (12) in said longitudinal direction (X), said linking means comprising a wheel (31₂) which is articulated for rotation relative to the output arm (31), at a distance from said output shaft (29₁), and rests against a linking surface which is connected to the second structure (12) and is substantially perpendicular to the longitudinal direction (X).

2. Device according to claim 1, in which the counterbalancing mechanism (20) further comprises:
- a movable member (23, 24) which is displaceable according to the compression (x) of the resilient member,
- an input arm (25) which is articulated for rotation about an input shaft (25₁) and comprises an end portion in contact with a surface of the movable member (23, 24), said input arm (25) being inclined at a first angle relative to a direction perpendicular to the longitudinal direction (X),
- an input gear (27) which is integral with said input arm (25), and
- an output gear (29) which is integral with the output arm (31) and in engagement with said input gear (27), and
the output arm (31) being inclined at a second angle relative to the longitudinal direction (X), said second angle being twice said first angle.

3. Device according to claim 2, in which the movable member (23) is displaceable in translation in the longitudinal direction (X) and is capable of tilting according to a tilt angle relative to said longitudinal direction.

4. Device according to claim 2, in which the input (27) and output (29) gears have the shape of an angular segment in order to reduce the space requirement of the counterbalancing mechanism.

5. Device according to claim 1, in which the thruster assembly comprises first and second counterbalancing mechanisms (20a, 20b), each counterbalancing mechanism comprising an output shaft, the output shafts (29₁, 30₁) being disposed offset relative to one another in the longitudinal direction (X) in order to reduce a radial distance perpendicular to the longitudinal direction between said output shafts and to reduce a radial space requirement perpendicular to the longitudinal direction of the thruster assembly.

6. Device according to claim 5 and claim 3, in which the input gears (27, 28) of the first and second counterbalancing mechanisms (20a, 20b) are in engagement with one another.

7. Device according to claim 1, in which the thruster assembly comprises a plurality of modules (13) mounted one behind the other in the longitudinal direction between the first structure (11) and the second structure (12), each module (13) supplying part of the thrusting force on said second structure (12) so that the sum of said parts of the thrusting force of the modules (13) is equal to the thrusting force of the thruster assembly.

8. Device according to claim 7, in which the modules (13) of the plurality are identical, each module supplying an identical part of the thrusting force.

9. Device according to claim 7, in which the thruster assembly comprises at least one tension rod (14) which passes through all the modules in the longitudinal direction (X) and is suitable for attaching the modules (13) to the first structure (11), and each module (13) comprises at least one thrust rod (15) suitable for receiving said part of the thrusting force, the thrust rod (15) of one module (13) being suitable for pushing the thrust rod (15) of the following module or for pushing the second structure (12) with the thrusting force.

10. Device according to claim 9, in which each module (13) comprises an expansion means (17) suitable for attaching the module (13) to an outer tube (10b) which is integral with the first structure (11).

11. Device according to claim 9, in which a resilient element is housed between each thrust rod (15) and the following thrust rod.

12. Device according to claim 7, in which each module (13) comprises an inner tube portion (10c) and an outer tube portion surrounding the inner tube portion, and in which:
- the outer tube portions are attached one behind the other and to the first structure (11),
- the inner tube portions are attached one behind the other and to the second structure (12), and
- each module (13) supplies said part of the force to the inner tube portion (10c) of said module.

13. Device according to claim 1, in which the thruster assembly is housed in an annular space which extends radially between an inner tube (10a), which is to carry at least one fluid inside said inner tube, and an outer tube (10b,) which is attached to the first structure and surrounds said thruster assembly.

14. Device according to claim 1, in which elements of the thruster assembly are assembled integrally with one another by bracing, then pinning after bracing, in order to be able to withstand mechanical stresses acting upon said assembled elements.
